# EUROPÄISCHE PATENTSCHRIFT

(11) **EP 0 523 283 B1**
(45) Veröffentlichungstag und Bekanntmachung des Hinweises auf die Patenterteilung: **05.04.1995**
(21) Anmeldenummer: 91118498.4
(22) Anmeldetag: 30.10.1991
(51) Int. Cl.: F16L 53/00, A62C 3/00

(54) **Entlüftungs- und Installationseinrichtung für Gebäude**
Ventilation and installation unit for buildings
Dispositif de ventilation et d'installation pour des bâtiments

(30) Priorität: 17.07.1991 DE 4123657
(43) Veröffentlichungstag der Anmeldung: 20.01.1993
(73) Patentinhaber: Spieldiener, Robert, Dipl.-Ing., D-80809 München (DE)
(72) Erfinder: Spieldiener, Robert, Dipl.-Ing., D-80809 München (DE)
(74) Vertreter: Kohlmann, Karl Friedrich, Dipl.-Ing.

(56) Entgegenhaltungen:
- GB-A- 2 032 773
- US-A- 4 608 963
- US-A- 4 872 513
- PATENT ABSTRACTS OF JAPAN vol. 5, no. 127 (M-83) 15. August 1981 & JP-A-56 064 240 (HITACHI LTD) 1. Juni 1981

## Beschreibung

Die vorliegende Erfindung betrifft eine Entlüftungs- und Installationskanaleinrichtung für Gebäude mit Leitungskanälen, die Kanalwände aus feuerfestem Material aufweisen, einer Kühleinrichtung für die Leitungskanäle und einer Branderfassungseinrichtung zur Aktivierung der Kühleinrichtung im Brandfalle. Die Einrichtung eignet sich insbesondere zur nachträglichen Installation in Altbauten und verhindert eine Brandausbreitung über die Rohrleitungen aufgrund deren wärmeleitender Wirkung.

Im Wohnungsbau bzw. im Bau von wohnungsähnlichen Gebäuden wie Hotels, Altenheimen u.s.w. wird häufig eine Einzelentlüftung von sanitären Räumen sowie von Küchen, Abstellräumen u.ä. vorgenommen. Es sind dabei Geräte zur Einzelentlüftung der jeweiligen Räume mit einer gemeinsamen Hauptleitung verbunden. Die gemeinsame Hauptleitung verläuft üblicherweise vertikal über mehrere Geschosse des Gebäudes und muß bestimmte brandschutztechnische Anforderungen erfüllen. So muß insbesondere die Übertragung von Feuer und Rauch in andere Geschosse wirksam verhindert werden. Die Hauptleitungen müssen daher standsicher ausgebildet und dürfen nicht brennbar sein. Es muß außerdem verhindert werden, daß über die Hauptleitung selbst die Hitze von einem Brandherd in andere Geschosse übertragen wird. Aus diesem Grund wurden bisher die als Hauptleitung verwendeten Rohre vor zu hohen Temperaturen geschützt. Insbesondere Rohre mit einer hohen Wärmeleitfähigkeit wie metallische Rohre erfordern einen aufwendigen Schutz, damit die Hitze nicht weitergeleitet wird. Es ist bekannt, zu diesem Zweck eine feuersichere Ummauerung der Rohrleitungen vorzusehen bzw. die Rohrleitungen in feuersicher angelegten Installationsschächten unterzubringen. Durch brandsicher angelegte Installationsschächte wird ein eigener Brandabschnitt begründet, welcher an den Anschlußstellen brandgesichert werden muß, z.B. durch Brandschutzklappen etc.. Für die jeweiligen Wohnungsanschlüsse gelten vereinfachte Brandschutzanforderungen. Für Lüftungsanlagen gilt DIN 18017, Teil 3.

Ein feuersicher angelegter Installationsschacht bzw. eine feuersichere Ummauerung weisen jedoch Nachteile auf. Zum einen ist ein derartiger Schacht sehr aufwendig und teuer, zum anderen geht wertvoller Wohnraum auf Grund des hohen Platzbedarfes verloren. In vielen Fällen wird die Nachrüstung von Altbauten mit Entlüftungsleitungen gewünscht. In diesen Fällen ist die Neuanlegung solcher Installationsschächte sehr problematisch und mit einem unverhältnismäßig hohen Aufwand verbunden. Bei allen bisher bekannten Entlüftungseinrichtungen für Gebäude mit mehr als zwei Vollgeschoßen kann jedoch nicht auf einen Installationsschacht bzw. eine brandsichere Ummauerung verzichtet werden.

Darüberhinaus ist aus der US-A-4 872 513 eine Feuerlöscheinrichtung für Kamine bekannt, die aus einem Feuerlöschmittelreservoir, vorzugsweise einem Feuerlöscher, einem Löschrohr, welches mit dem Feuerlöschmittelreservoir über einen Schlauch verbunden ist und einem Temperaturmeßfühler besteht, der ebenfalls mit dem Feuerlöschmittelreservoir in Verbindung steht. Löschrohr und Temperaturmeßfühler sind innerhalb des Kamins angeordnet, wobei über den Temperaturmeßfühler bei Erreichen einer vorbestimmten Temperatur ein Ventil geöffnet wird, welches das unter Druck in dem Feuerlöschmittelreservoir stehende Feuerlöschmittel aus diesem in Richtung des Löschrohres befördert. Das Löschrohr ist zu diesem Zweck im Bereich der Austrittsdüse mit einem Deckel versehen, der von dem unter Druck stehenden Feuerlöschmittel weggedrückt wird. Bei dieser vorbekannten Einrichtung handelt es sich demzufolge um eine Löscheinrichtung, die im Bereich des Brandherdes, d.h. innerhalb des Kamins, angeordnet ist, wobei beispielsweise Feuerlöschschaum, der üblicherweise in derartigen Feuerlöschern angeordnet ist, innerhalb des Kamins verteilt wird.

Ausgehend von dem voranstehend dargestellten Stand der Technik liegt der Erfindung die **Aufgabe** zugrunde, eine Entlüftungs- und Installationseinrichtung für Gebäude zu schaffen, die einfach und ohne großen Aufwand in Gebäuden installiert oder nachgerüstet werden kann, wobei eine Übertragung von Feuer und Rauch in andere Geschosse verhindert werden soll.

Die **Lösung** dieser Aufgabenstellung sieht bei einer erfindungsgemäßen Lüftungs- und Installationseinrichtung vor, daß die Kühleinrichtung die Kanalwände von der Innenseite her kühlt und daß als Kühlflüssigkeit Wasser verwendet wird, welches einem Wasserspeicher oder in Form von Leitungswasser der vorhandenen Hausinstallation entnehmbar ist.

Erfindungsgemäß wird der Vorteil erzielt, daß auf einen feuerfesten Installationsschacht bzw. eine feuerfeste Ummauerung einer Hauptleitung verzichtet werden kann. Der Verzicht auf einen Installationsschacht bringt erhebliche Kostenvorteile. Beispielsweise wird eine Geschoßfläche für den Installationsschacht von ca. 0,1 bis 0,5 m² eingespart, was bei einem Quadratmeterpreis für Wohnfläche von DM 4000,-- einer Ersparnis von DM 400 bis DM 2000,--entspricht.

Aufgrund der erfindungsgemäßen Ausgestaltung können die Kanalwände der Leitungskanäle aus jedem beliebigen feuerfesten bzw. hitzebeständigen Material bestehen. So können die Leitungskanäle aus Stahlblechrohren oder preiswerten handelsüblichen Gußrohren bestehen. Die Standfestigkeit der hitzebeständigen metallischen Rohre oder Rohre aus sonstigem hitzebeständigen bzw. feuerfesten Material Rohre wird durch die Kühlung mittels der Kühleinrichtung sichergestellt, auch wenn die Rohre ohne feuerfeste Schachtummauerung im Brandfalle voll dem Feuer ausgesetzt sind.

Die Kühleinrichtung kann in vorteilhafter Weise auch in Installationskanälen eingesetzt werden, die ausschließlich als Kabelkanal zur Führung von Kabeln und ähnlichem in Gebäuden vorgesehen sind. Es ergeben sich dann die Vorteile, daß mit einfachen Mitteln, wie beispielsweise Metallrohren die installierten Kabel gegen Feuer geschützt sind, wobei gleichzeitig eine Wärmeweiterleitung über die Rohre verhindert wird und eine starke Erwärmung und ein Schmelzen der Isolierungen verhindert wird.

Von besonderem Vorteil ist, daß durch die erfindungsgemäßen Merkmale eine Entlüftungs und Installationskanaleinrichtung geschaffen wird, die auch in Altbauten eingesetzt werden kann, in denen entweder keine feuerfesten Installationsschächte vorhanden sind oder solche Schächte nicht nachträglich oder nur mit einem unverhältnismäßig großen Aufwand eingebaut werden können. Eine Brandausbreitung über die Leitungskanäle ist somit ausgeschlossen.

Vorteilhafte Ausgestaltungen der Erfindung sind in den Unteransprüchen 2 bis 14 angegeben.

Kanalwände der Leitungskanäle aus Metall bieten den Vorteil der Stabilität bei gleichzeitig geringen Abmessungen und gleichzeitig feuerfesten Eigenschaften. Metallrohre sind in vielfältiger Form handelsüblich.

Die Kühleinrichtung kann die Kanalwand eines Leitungskanales von der Innenseite her kühlen, so daß kein direkter Kontakt zur Feuerquelle entsteht und das Kühlmittel nicht vorzeitig erwärmt wird. Die Anordnung von Kühlmittelkanälen an den Kanalwänden bietet den Vorteil, daß die Entlüftung bzw. Führung von Kabeln von der Kühleinrichtung getrennt ist. Die Kühlmittelkanäle können in einfacher Weise durch den Zwischenraum zwischen der Kanalwand eines Leitungskanals und einem umgebenden Leitungsrohr gebildet werden. Es ergibt sich der Vorteil eines einfachen Aufbaus ohne besondere Spezialteile.

Eine besonders einfache aber wirkungsvolle Anordnung ergibt sich durch einen Sprühkopf, der innerhalb des Leitungskanals angeordnet ist und die Kanalwände mit einer Kühlflüssigkeit besprüht. Die Kühlung ist besonders wirksam, wenn sich ein geschlossener Flüssigkeitsfilm bildet, der die Kanalwand entlangläuft. Damit das Kühlmittel sich nicht im Verlauf des Leitungskanals staut, werden Abschnitte mit nicht vertikaler Ausrichtung so geneigt, daß ein Abfluß des Kühlmittels stattfinden kann.

Es ist vorteilhaft, im Bereich des unteren Endes eines Leitungskanals ein Ventil vorzusehen, das erst bei einem bestimmten Staudruck der Kühlflüssigkeit öffnet, so daß die Kühlflüssigkeit abgelassen wird, ohne daß im Entlüftungsbetrieb die Luft durch das Ventil entweichen kann.

Die Kühlungswirkung eines Sprühkopfes wird dadurch verbessert, daß die Kühlflüssigkeit flächig und gleichmäßig mittels einer Schirmdüse auf die Kanalwände aufgesprüht wird. Es kann insbesondere vorteilhaft sein, wenn zur Verbesserung des Flüssigkeitsfilms mehrere Sprühköpfe in Abständen vorgesehen sind.

Als Leitungskanäle können sowohl Rohre als auch kastenförmige bzw. rechteckige Luftführungen eingesetzt werden. Es ist aus optischen sowie aus Stabilitätsgründen günstig, daß ein Verzug bzw. ein horizontaler Versatz im Leitungskanal beispielsweise in Geschoßdecken einbetoniert ist. Als Kühlmittel kommt Leitungswasser in Frage, das einfach und ohne große Kosten angeschlossen werden kann und überall verfügbar ist. Es kann jedoch auch vorteilhaft sein, zur Sicherheit gegenüber Wasserausfall einen Wasserspeicher vorzusehen, der in einem oberen Bereich der Einrichtung vorgesehen ist.

Es erweist sich als günstig, die Einzelentlüftungsgeräte, die mit der Hauptleitung verbunden sind, als feuersicheren Kasten auszuführen und eine Absperrvorrichtung gegen Feuer und Rauch einzusetzen, so daß im Brandfalle keine Feuer und Rauchausbreitung über die Entlüftung stattfinden kann.

Weitere Merkmale finden sich in der folgenden Beschreibung von bevorzugten Ausführungsbeispielen in Verbindung mit den zugehörigen Zeichnungen. Es zeigen:
- Fig. 1: eine schematische Seitenansicht einer Entlüftungskanaleinrichtung für Gebäude gemäß einer ersten Ausführungsform;
- Fig. 2: eine Seitenansicht der Entlüftungskanaleinrichtung gemäß einer zweiten Ausführungsform;
- Fig. 3: eine Kühleinrichtung nach der Erfindung;
- Fig. 4: einen Endabschnitt eines Leitungskanals gemäß der Erfindung;
- Fig. 5: eine weitere Ausführungsform der Kühleinrichtung gemäß der Erfindung, und
- Fig. 6: noch eine weitere Ausführungsform der Kühleinrichtung gemäß der Erfindung.

In Fig. 1 ist ein Ausführungsbeispiel der Erfindung schematisch dargestellt. Eine Hauptleitung 1 führt vertikal durch mehrere Geschoßdecken 4. In den Räumen zwischen den Geschoßdecken 4 befinden sich die Lüftungs- bzw. Entlüftungsgeräte 2. Das Lüftungsgerät 2 ist als feuersicherer Kasten ausgeführt. Der Kasten wird von einem Verbindungsstück 9 zur Verbindung mit der Hauptleitung 1 getragen. Falls die Einrichtung als sogenannte Einzelentlüftung ausgeführt ist, ist bei jedem einzelnen Lüftungsgerät ein Lüfter mit einem Gebläse vorgesehen. Es ist außerdem eine Luftsperrklappe vorgesehen, die ein Zurückfließen der Luft von der Hauptleitung in den Raum verhindert. Im Brandfall wird das Entlüftungsgerät mit einer Brandschutzeinrichtung abgesperrt, so daß kein Rauch und kein Feuer von einem brennenden Raum in die Hauptleitung gelangen kann.

Ein Formteil 7 nimmt die Kühleinrichtung zur Kühlung der Hauptleitung auf. Das Formteil 7 weist einen erweiterten Querschnitt auf, um einen konstanten Lüftungsquerschnitt zu erhalten. In dem Formteil ist ein Beregnungskopf bzw. ein Sprühkopf 3 vorgesehen. Dieser ist mit einem Wasseranschluß 8 an das normale Wasserleitungsnetz angeschlossen. Der Sprühkopf kann als sogenannter Sprinklerkopf ausgeführt sein. In diesem Fall ist die Branderfassungseinrichtung im Sprühkopf enthalten.Am unteren Ende der Hauptleitung befindet sich ein Abflußventil 5 an einem Formstück 11.

Es schließt sich ein Abflußstutzen 6 an.

Das Funktionsprinzip der Lüftungseinrichtung ist folgendermaßen: Im Luftungsbetrieb blasen die in den Lüftungsgeräten vorgesehenen Lüfter die verbrauchte Raumluft in die Hauptleitung und von dort nach oben, so daß die Luft über Dach nach draußen gelangt. Im Brandfalle wird die Brandschutzeinrichtung im Lüfter ausgelöst, so daß kein Rauch übertragen wird. Anschließend wird die Kühleinreichtung ausgelöst. Falls beispielsweise in dem Raum zwischen den Geschoßdecken 4 ein Feuer ausbricht, wird die Hauptleitung 1 erwärmt. Die Erwärmung breitet sich nach oben aus und erreicht den Sprühkopf 3. Falls die Branderfassungseinrichtung im Sprühkopf 3 eine Erwärmung feststellt, wird eine Beregnung bzuw. ein Besprühen mit Wasser ausgelöst. Das Wasser wird von innen gegen die Wände der Hauptleitung 1 gesprüht und fließt die Wand entlang nach unten. Das Abflußventil öffnet sich, falls der Staudruck durch das sich im unteren Ende ansammelnde Kühlwasser den im normalen Lüftungsbetrieb durch die Gebläse auftretenden Luftdruck übersteigt. Dann kann das Wasser nach unten abfließen, wobei nach dem Abflußstutzen 6 das Kühlwasser beispielsweise in ein Handwaschbecken oder dergleichen abgeleitet werden kann, damit ein Syphon entfallen kann.

Als Material für die Hauptleitung eignen sich Metalle wie auch andere Materialien, wie z.B. Faserzement. Es können auch Gußrohre verwendet werden, durch die Vorteile hinsichtlich der Geräuschdämpfung gegenüber herkömmlichen dünnwandigen Rohren in einem Installationsschacht erzielt werden. In der Fig. 1 ist dargestellt, daß die Entlüftungsgeräte 2 mit einem Abluftstutzen aus Stahl auf ein Abzweigformstück 10 stumpf aufgesetzt und dicht verbunden werden. Das Formstück ist so gestaltet, daß der brandsichere Kasten des Entlüftungsgerätes mittels einer angeformten Lasche 9 mit der gemeinsamen Hauptleitung 1 fest verbunden ist. Das Rohr sowie die Anschlußstellen mit den Entlüftungsgeräten bilden daher ein komplettes fest miteinander verbundenes System unabhängig von der Einbauweise. Es genügt in diesem Falle, die Verkleidung nur nach optischen Gesichtspunkten festzulegen.

Die Anschlußstellen in den einzelnen Wohnungen bzw. Räumen besitzen leicht revidierbare Absperrvorrichtungen, die den jeweiligen Anforderungen der Baubehörden entsprechen und die ein Zurückströmen der Abluft aus der Hauptleitung in einen Raum verhindern. Diese Absperrvorrichtungen verhindern gleichzeitig das Ausströmen von Rauch eines Brandherdes in andere Räume. Es ist jedoch auch möglich, eine zusätzliche Absperrvorrichtung vorzusehen, die die Entlüftung im Brandfalle sperrt.

In Fig. 2 ist dargestellt, daß die Lüftungsgeräte 2 nicht direkt und stumpf auf das Anschlußformstück 10 aufgesetzt sind, sondern daß statt dessen zwischen dem Formstück 10 und dem Entlüftungsgerät ein Zwischenrohr 12 von beliebiger, aber lüftungstechnisch vertretbarer Länge (auch mit Richtungsänderungen), angebracht ist. In diesem Fall kann das Entlüftungsgerät 2 an einem Bauteil wie beispielsweise der Geschoßdecke 4, einer Wand oder ähnlichem befestigt werden.

Es ist in den Fig. 1 und 2 zwar lediglich eine vertikale Leitungsführung der Leitungskanäle dargestellt, es können jedoch im Leitungsverlauf auch Verzüge bzw. ein seitlicher Versatz der Rohrleitungen vorhanden sein. In diesem Fall weisen Leitungsabschnitte, die nicht vertikal verlaufen, einen für den Ablauf des Kühlmittels geeigneten Neigungswinkel auf. Um eine gute Kühlung dieser Abschnitte zu erzielen, können mehrere Sprühköpfe an diesen Stellen angebracht sein.

Um eine gleichmäßige Benetzung der Kanalwand an allen Stellen zu erzielen, kann es günstig sein, im Leitungsverlauf mehrere Sprühköpfe in bestimmten Abständen voneinander vorzusehen.

In Fig. 3 ist ein Formstück 13 mit einem eingebauten Sprühkopf 3 im Schnitt dargestellt. Der Leitungskanal 1 ist im dargestellten Fall als Gußrohr ausgeführt. Mit einem Gewinde in einer Ausbuchtung des Gußrohres ist der Leitungsanschluß 8 sowie der Sprühkopf befestigt. Die eigentliche Regendüse des Sprühkopfes ist handelsüblich und unter dem Namen Sprinklerkopf bekannt. Ein Thermoauslöser 16 befindet sich in der Düse 3 und sorgt dafür, daß im Brandfall bei Überschreiten der Grenztemperatur die Wasserfreigabe erfolgt. Die Düse besitzt einen großen Sprühkreis. Die Düse sprüht auf einen kleinen Düsenschirm 15, so daß das Wasser seitlich versprüht wird und die Kanalwand von innen benetzt. Bei ausreichender Wasserzufuhr bildet sich ein geschlossener Wasserfilm 14, der bedingt durch die Schwerkraft an der Kanalwand nach unten fließt. Ein Vorteil dieser Anordnung liegt darin, daß fast ausschließlich handelsübliche Teile verwendet werden und die Anordnung daher preiswert realisiert werden kann.

Auf der anderen Seite können jedoch auch andere Düsenformen bzw. Sprühköpfe eingesetzt werden.

In einer weiteren Ausführungsform ist die Düse länglich und röhrenförmig ausgeführt und besprüht die Kanalwand mit einer Vielzahl von Düsenöffnungen auf einer großen Strecke. Es ist auch möglich, die Düse zur gleichmäßigeren Verteilung der Flüssigkeit rotierend auszuführen.

Um eine gleichmäßige Benetzung der Kanalwand zu erreichen, können auch Wasserführungen in Form von Rillen oder Rippen in dem Leitungskanal vorgesehen sein. Aus dem gleichen Grunde ist auch eine Beschichtung der Kanalwand mit einem hydrophilen Material vorgesehen.

In einer weiteren Abwandlung ist die Branderfassungseinrichtung von der Kühleinrichtung getrennt. Es ist vorteilhaft, wenn beispielsweise in jedem Raum Brandsensoren angebracht sind, die die Kühleinrichtung einschalten,welche lediglich in einem oberen Bereich des Leitungskanals vorgesehen ist. Auf diese Weise kann frühzeitig mit der Kühlung der Leitung begonnen werden, selbst wenn die Wärme noch nicht bis zu der Kühleinrichtung vorgedrungen ist.

In Fig. 5 ist eine weitere Ausführungsform der Kühleinrichtung gemäß der Erfindung dargestelt. Die Kühleinrichtung weist in diesem Fall keine Düse auf, sondern besteht aus einem Sonderformteil 21 mit einer ringförmigen Anordnung 22, in die über den Anschlußstutzen 8 die Kühlflüssigkeit 14 eingeleitet wird. Im Brandfalle wird ein Ventil in der Zuleitung geöffnet, so daß die Kühlflüssigkeit 14 in den Ring 22 strömt und von dort über einen Spalt 26 mit einer Führung 23 auf die Kanalwand fließt und diese gleichmäßig benetzt.

Um eine glatte Außenwand zu erreichen und um die Kühleinrichtung und den Kühlmittelanschluß gegen Beschädigungen zu schützen, kann die gleiche Anordnung auch auf der Innenseite des Leitungskanals angebracht sein. Auf der anderen Seite kann auch eine Kühlung des Leitungskanals zusätzlich oder ausschließlich auf der Außenseite erfolgen.

In Fig. 6 ist eine weitere Ausführungsform der Kühleinrichtung und eines Leitungskanals dargestellt. In dieser Ausführungsform ist um den Leitungskanal 1 eine weitere Röhre 24 herumgelegt. Zwischen der äußeren Röhre 24 und dem inneren Leitungskanal 1 besteht ein Zwischenraum 27, durch den die Kühlflüssigkeit 14 hindurchgeführt wird. Zwischen den beiden Rohren sind Stege als Abstandshalter und zur Führung der Flüssigkeit vorgesehen. Die ringförmige Anordnung 22 befindet sich in einem Sonderformteil 25 der Hauptleitung. Der Spalt 26 in der Kanalwand leitet das Kühlmittel 26 aus der Anordnung 22 in den Zwischenraum 27.

Es ist darüber hinaus jedoch auch möglich, die Kühlflüssigkeit in einer Kühlschlange auf der Außenseite des Leitungskanals mit fester thermischer Kopplung anzuordnen.

Als Kühlmittel können sowohl Wasser als auch andere Kühlmittel wie beispielsweise Freon vorgesehen sein.

In Fig. 4 ist das Ventil 5 dargestellt, das im Bereich des Endes der Hauptleitung zum Ablassen der Kühlflüssigkeit vorgesehen ist. Das Ventil 5 besteht aus einer Klappe 19, die die Hauptleitung sowohl wasserdicht als auch gasdicht verschließt. Die Klappe 19 wird mit einer Schenkel- oder Blattfeder 17 gegen die Hauptleitung gedrückt. Eine Gummidichtung 18 sorgt für die notwendige Abdichtung. Das Ventil 5 ist an einem Sonderformstück 20 der Hauptleitung angeordnet.

Der Anpreßdruck der Feder 17 ist größer als der Preßdruck der Gebläse in den Lüftungsgeräten. Im Normalbetrieb kann daher keine Abluft über das Ventil entweichen. Erst wenn sich genügend Kühlflüssigkeit über dem Ventil angestaut hat, wird das Ventil geöffnet, so daß das Kühlmittel in einen Abflußstutzen abfließen kann.

Obwohl in den Ausführungsbeispielen lediglich von Rohren als Leitungskanälen die Rede war, können ebenso rechteckförmige oder quadratische Leitungsquerschnitte verwendet werden. Das Prinzip der Kühlung der Leitungswände mit der Kühleinrichtung kann ebenso bei Leitungskanälen eingesetzt werden, welche nicht zur Beund Entlüftung sondern lediglich als Installationskanäle verwendet werden.

Es ist des weiteren auch möglich, statt durchgehender Leitungskanäle aus einem Material mit hoher Wärmeleitfähigkeit Verbindungsstücke aus einem Material mit geringer Wärmeleitfähigkeit vorzusehen. Falls diese beispielsweise in die Geschoßdecken einbetoniert werden, entfällt der Nachteil der geringeren Stabilität. Die Kühleinrichtung ist jedoch auch in diesem Fall vorteilhaft, weil die Standfestigkeit der Leitungskanäle erhalten bleibt und gasförmige Giftstoffe, die durch Defekte im Brandfalle in die Hauptleitung gelangen könnten, abgeregnet werden und nicht in andere Geschoße gelangen.

## Patentansprüche

1. Entlüftungs- und Installationskanaleinrichtung für Gebäude mit Leitungskanälen (1), die Kanalwände aus feuerfestem Material aufweisen, einer Kühleinrichtung (3, 8, 22) für die Leitungskanäle (1) und einer Branderfassungseinrichtung (16) zur Aktivierung der Kühleinrichtung (3, 8, 22) im Brandfalle,
**dadurch gekennzeichnet**,
daß die Kühleinrichtung (3, 8, 22) die Kanalwände von der Innenseite her kühlt und daß als Kühlflüssigkeit Wasser verwendet wird, welches einem Wasserspeicher oder in Form von Leitungswasser der vorhandenen Hausinstallation entnehmbar ist.

2. Einrichtung nach Anspruch 1, dadurch gekennzeichnet, daß die Kanalwände aus hitzebeständigem Metall bestehen.

3. Einrichtung nach Anspruch 1 oder 2, dadurch gekennzeichnet, daß die Kühleinrichtung mit Kühlmittelkanälen (27) ausgestattet ist, die in wärmeübertragender Verbindung mit den Kanalwänden stehen.

4. Einrichtung nach Anspruch 3, dadurch gekennzeichnet, daß die Kühlmittelkanäle (27) von der Außenseite der Kanalwand und der Innenseite eines den Leitungskanal (1) umgebenden Leitungskörpers (24) gebildet werden.

5. Einrichtung nach Anspruch 1 oder 2, dadurch gekennzeichnet, daß die Kühleinrichtung mindestens einen Sprühkopf (3) aufweist, der die Innenseite der Kanalwand mit Kühlflüssigkeit (14) besprüht.

6. Einrichtung nach Anspruch 5, dadurch gekennzeichnet, daß mindestens ein Sprühkopf (3) in einem oberen Abschnitt in den Leitungskanälen (1) angebracht ist und die Kühlflüssigkeit (14) derart gegen die Kanalwand der Leitungskanäle (1) sprüht, daß ein Flüssigkeitsfilm gebildet wird, der die Kanalwand entlang vom oberen Abschnitt nach unten verläuft.

7. Einrichtung nach Anspruch 6, dadurch gekennzeichnet, daß die Leitungskanäle (1) vorwiegend vertikal im Gebäude ausgerichtet sind, und Abschnitte mit nicht-vertikaler Ausrichtung einen für einen Abfluß der Kühlflüssigkeit (14) ausreichenden Neigungswinkel aufweisen.

8. Einrichtung nach einem der vorhergehenden Ansprüche, dadurch gekennzeichnet, daß die Leitungskanäle (1) im Bereich des unteren Endes ein Ventil (15) zum Ablassen der Kühlflüssigkeit (14) aufweisen, das bei Erreichen eines festgelegten höchsten Staudrucks der Kühlflüssigkeit (14) öffnet und die Kühlflüssigkeit (14) in eine Ablaufstutzen (6) laufen läßt.

9. Einrichtung nach einem der vorhergehenden Ansprüche, dadurch gekennzeichnet, daß die Sprühköpfe (3) eine schirmförmige Düse (15) aufweisen, durch die die Kühlflüssigkeit (14) flächig und gleichmäßig auf die Innenwände der Leitungskanäle (1) aufgesprüht wird.

10. Einrichtung nach einem der vorhergehenden Ansprüche, dadurch gekennzeichnet, daß im Verlauf eines Leitungskanals (1) mehrere Sprühköpfe (3) in bestimmten Abständen voneinander vorgesehen sind.

11. Einrichtung nach einem der vorhergehenden Ansprüche, dadurch gekennzeichnet, daß die Leitungskanäle (1) kastenförmig oder rohrförmig sind, wobei die Verzüge in voller Länge von Geschoßdecken umschlossen sind.

12. Einrichtung nach einem der vorhergehenden Ansprüche, dadurch gekennzeichnet, daß das als Kühlflüssigkeit (14) verwendete Leitungswasser mittels Wasseranschlüssen (8) an den Leitungskanälen (1) in die Sprühköpfe (3) einspeisbar ist.

13. Einrichtung nach einem der Ansprüche 1 bis 10, dadurch gekennzeichnet, daß das als Kühlflüssigkeit (14) verwendete Wasser in die Sprühköpfe (3) einspeisbar ist und der Wasserspeicher in einem oberen Ende der Einrichtung vorgesehen ist.

14. Entlüftungskanaleinrichtung nach Anspruch 1, dadurch gekennzeichnet, daß in die Leitungskanäle (1) eine Anzahl von Einzel-Entlüftungsgeräten (2) einmündet, die jeweils einen feuersicheren Kasten und eine Absperrvorrichtung gegen Feuer und Rauch aufweisen.

## Claims

1. Ventilation and installation duct system for buildings with ducts (1) comprising duct walls made of fireproof material, a cooling device (3, 8, 22) for the ducts (1) and a fire detection device (16) for activating the cooling device (3, 8, 22) in case of fire, characterised in that the cooling device (3, 8, 22) cools the duct walls from the inside and in that as cooling liquid there is used water which can be taken from a water storage tank or in the form of tap water from the existing domestic plumbing.

2. System according to claim 1, characterised in that the duct walls are made of heat-resistant metal.

3. System according to claim 1 or 2, characterised in that the cooling device is equipped with cooling agent channels (27) which are connected to the duct walls in heat-transfer relationship.

4. System according to claim 3, characterised in that the cooling agent channels (27) are formed by the outside of the duct wall and the inside of a pipe body (24) surrounding the duct (1).

5. System according to claim 1 or 2, characterised in that the cooling device comprises at least one spray head (3) which sprays the inside of the duct wall with cooling liquid (14).

6. System according to claim 5, characterised in that at least one spray head (3) is mounted in an upper section in the ducts (1) and sprays the cooling liquid (14) in such a way onto the duct wall of the ducts (1) that a liquid film is formed, which runs down along the duct wall from the upper section.

7. System according to claim 6, characterised in that the ducts (1) are oriented mainly vertically in the building, and sections with non-vertical orientation have an angle of inclination sufficient for run-off of the cooling liquid (14).

8. System according to any of the preceding claims, characterised in that the ducts (1) in the region of the lower end comprise a valve (15) for letting off the cooling liquid (14), which opens on reaching a fixed maximum pressure head of the cooling liquid (14) and lets the cooling liquid (14) run into a drainage nozzle (6).

9. System according to any of the preceding claims, characterised in that the spray heads (3) comprise a shield-like nozzle (15) by which the cooling liquid (14) is sprayed onto the inner walls of the ducts (1) evenly and in plane relationship.

10. System according to any of the preceding claims, characterised in that several spray heads (3) are provided at given intervals from each other in the course of a duct (1).

11. System according to any of the preceding claims, characterised in that the ducts (1) are box-like or tubular, wherein the distortions are enclosed by floors over the full length.

12. System according to any of the preceding claims, characterised in that the tap water used as the cooling liquid (14) can be supplied to the spray heads (3) by means of water connections (8) on the ducts (1).

13. System according to any of claims 1 to 10, characterised in that the water used as the cooling liquid (14) can be supplied to the spray heads (3) and the water storage tank is provided in an upper end of the system.

14. Ventilation duct system according to claim 1, characterised in that a number of individual ventilation devices (2) which in each case comprise a fireproof box and a shut-off device against fire and smoke, lead into the ducts (1).

## Revendications

1. Système de conduits de ventilation et d'installation pour des batiments comprenant des conduits (1) présentant des parois en matériau résistant au feu, un dispositif de refroidissement (3, 8, 22) pour les conduits (1) et un dispositif détecteur d'incendie (16) pour activer le dispositif de refroidissement (3, 8, 22) en cas d'incendie, **caractérisé** par le fait que le dispositif de refroidissement (3, 8, 22) refroidit les parois du conduit depuis le côté intérieur et que de l'eau est utilisée comme liquide de refroidissement, eau qui peut être prélevée dans un accumulateur d'eau ou sous forme d'eau de canalisation dans l'installation domestique existante.

2. Système suivant la revendication 1, **caractérisé** par le fait que les parois du conduit sont constituées de métal résistant à la chaleur.

3. Système suivant la revendication 1 ou 2, **caractérisé** par le fait que le dispositif de refroidissement est équipé de canaux de fluide de refroidissement qui se trouvent en contact de transmission de chaleur avec les parois du conduit.

4. Système suivant la revendication 3, **caractérisé** par le fait que les canaux de fluide de refroidissement (27) sont définis par le côté extérieur de la paroi du conduit et le côté intérieur d'un corps tubulaire (24) entourant le conduit (1).

5. Système suivant la revendication 1 ou 2, **caractérisé** par le fait que le dispositif de refroidissement présente au moins une tête de pulvérisation (3) qui pulvérise le liquide de refroidissement (14) sur le côté intérieur de la paroi du conduit.

6. Système suivant la revendication 5, **caractérisé** par le fait qu'au moins une tête de pulvérisation (3) est disposée dans un tronçon supérieur dans les conduits (1) et pulvérise le liquide de refroidissement (14) de telle manière contre la paroi des conduits (1) qu'il se forme un film de liquide qui coule le long de la paroi du conduit depuis le tronçon supérieur vers le bas.

7. Système suivant la revendication 6, **caractérisé** par le fait que les conduits (1) sont orientés essentiellement verticalement dans le bâtiment et que des tronçons qui ne sont pas orientés verticalement présentent une inclinaison suffisante pour l'écoulement du liquide de refroidissement (14).

8. Système suivant l'une des revendications précédentes, **caractérisé** par le fait que les conduits (1) présentent, dans la zone de l'extrémité inférieure, un clapet (15) pour l'évacuation du liquide de refroidissement (14), ce clapet s'ouvrant lorsqu'une pression statique prédéterminée du liquide de refroidissement (14) est atteinte pour permettre au liquide de refroidissement (14) de s'écouler dans une tubulure d'évacuation (6).

9. Système suivant l'une des revendications précédentes, **caractérisé** par le fait que les têtes de pulvérisation (3) présentent une buse (15) en forme d'écran ou de parapluie par laquelle le liquide de refroidissement (14) est projeté en éventail et uniformément sur les parois intérieures des conduits (1).

10. Système suivant l'une des revendications précédentes, **caractérisé** par le fait que sur le tracé d'un conduit (1) plusieurs têtes de pulvérisation (3) sont prévues à des distances déterminées les unes des autres.

11. Système suivant l'une des revendications précédentes, **caractérisé** par le fait que les conduits (1) sont en forme de caisson ou tubulaires, les décalages étant, sur toute la longueur, incorporés aux plafonds d'étages.

12. Système suivant l'une des revendications précédentes, **caractérisé** par le fait que l'eau de canalisation utilisée comme liquide de refroidissement (14) peut être amenée à l'aide de raccords (8) sur les conduits (1) dans les têtes de pulvérisation (3).

13. Système suivant l'une des revendications 1 à 10, **caractérisé** par le fait que l'eau utilisée comme liquide de refroidissement (14) peut être amenée aux têtes de pulvérisation (3) à partir d'un accumulateur d'eau et que l'accumulateur d'eau est prévu à une extrémité supérieure du système.

14. Système de conduit de ventilation suivant la revendication 1, **caractérisé** par le fait qu'une pluralité d'appareils de ventilation individuels (2) débouchent dans les conduits (1), ces appareils présentant chacun un caisson résistant au feu et un dispositif d'arrêt contre le feu et les fumées.
